# EUROPÄISCHE PATENTSCHRIFT

(11) **EP 0 745 736 B1**
(45) Veröffentlichungstag und Bekanntmachung des Hinweises auf die Patenterteilung: **27.09.2000**
(21) Anmeldenummer: 96107182.6
(22) Anmeldetag: 07.05.1996
(51) Int. Cl.: E04B 1/41

(54) **Flachstahlanker für Mauerwerk und Verfahren zu seiner Herstellung**
Flat steel anchor for brickwork and manufacturing method thereof
Ancre en acier plat pour ancrage de maçonnerie et procédé pour sa fabrication

(30) Priorität: 31.05.1995 DE 19519925
(43) Veröffentlichungstag der Anmeldung: 04.12.1996
(73) Patentinhaber: Gebr. Bodegraven B.V., NL-2421 AZ Nieuwkoop (NL)
(72) Erfinder: Franssen, Jan, 1394 JG Nederhorst den Berg (NL); Vossenberg, Georgius Albertus, 2421 BC Nieuwkoop (NL)
(74) Vertreter: Depmeyer, Lothar

(56) Entgegenhaltungen:
- GB-A- 2 161 844
- GB-A- 2 190 938
- GB-A- 2 259 532

## Beschreibung

Die Erfindung betrifft einen Flachstahlanker für Mauerwerk, der an beiden seitlichen Rändern profiliert und mit von einer gedachten, längs zum Flachstahlanker verlaufenden Geraden ausgehenden, seitlich nach aussen gerichteten Vorsprüngen und nach innen gerichteten Ausnehmungen versehen ist, wobei die Vorsprünge und die Ausnehmungen deckungsgleich und von wellen- oder zickzackförmig verlaufenden Linien begrenzt sind in der Weise, dass der Flachstahlanker im Grundriss gesehen wellen- oder zickzackförmig gestaltet ist und eine Ausnehmung auf der einen Seite des Flachstahlankers einem Vorsprung auf der anderen Seite des Flachstahlankers gegenüberliegt.

Die Erfindung betrifft weiterhin ein Verfahren zu Herstellung dieser Flachstahlanker.

Derartige Anker werden für Mauerwerk aus Kalksandstein, Gasbeton-Blocksteine, Gasbeton-Plansteine oder ähnliche Steine benutzt, zwischen diesen Steinen flach liegend angeordnet und in Dünnbettmörtel, Leichtmörtel oder ähnlichen Binde- oder Klebemitteln gehalten. Sie werden vorwiegend auf Zug beansprucht und müssen daher gut fixiert sein, damit sie die Ankerwirkung erfüllen können.

Um eine hohe Ausreissfestigkeit zu erzielen, sind bei bekannten Flachstahlankern die seitlichen Kanten profiliert bzw. mit im Abstand voneinander angeordneten U-förmigen Einschnitten versehen; das Bindemittel dringt in diese Einschnitte ein und bewirkt einen die Ausreissfestigkeit steigernden Formschluss. Diese Einschnitte haben jedoch den Nachteil, dass sie nur durch nachträgliches Behandeln der ursprünglich gerade verlaufenden Seitenkanten des streifenförmigen Flachstahlankers, und zwar durch Stanzen erzeugt werden können. Dabei sind Werkstoffabfälle nicht zu vermeiden.

Es sind ferner Luftschichtanker bekannt ( GB-A-2259532 ), die an beiden Enden im Grundriss nach Art eines W gestaltet sind, und zwar in der Weise, dass einzelne Anker aus einer Werkstoffbahn ohne Werkstoffabfall durch Scheren, Stanzen od. dgl. gewonnen werden können. In dem zwischen den beiden W-förmig gestalteten Endabschnitten befindlichen Mittelabschnitt des Ankerrohlings wird dieser seitlich von zwei einander parallelen Geraden begrenzt. Der so geformte Mittelabschnitt des Ankerrohlings wird zur Erzeugung des Fertigproduktes an einer Stelle durch Verwinden verformt, um dort im eingebauten Zustand des Ankers im Bereich der Luftschicht zwischen den beiden Schalen des Mauerwerks Wasser abtropfen zu lassen und eine Halterung für das in der Luftschicht anzubringende Dämmaterial zu bilden. Der aus der GB-A-2 259 532 bekannte Flachstahlauker weist die Merkmale des Oberbegriffes des Anspruchs 1 auf.

Der Erfindung liegt die Aufgabe zugrunde, die eingangs erwähnten Flachstahlanker so zu verbessern, dass auf Randstanzungen verzichtet, aber dennoch eine Randprofilierung erreicht werden kann, die eine gute Ausreissfestigkeit gewährleistet. Werkstoffabfälle sollen also ausgeschlossen werden.

Zur Lösung dieser Aufgabe wird erfindungsgemäss vorgeschlagen, den Flachstahlanker als Anker für Stumpfstösse im Mauerwerk mit einer sich über die gesamte Ankerlänge erstreckenden, beidseitigen Randprofilierung auszubilden.

Die durch diese Profilierung bedingten Vorsprünge und Aushehmungen gewährleisten den vorgenannten Formschluss am Mauerwerk und damit die gewünschte hohe Ausreissfestigkeit des Ankers.

Ein besonderer Vorteil eines so ausgebildeten, erfindungsgemässen Ankers besteht jedoch darin, dass gegenüber den vorbekannten Flachstahlankern mit im Abstand voneinander angeordneten u-förmigen Einscnitten nunmehr eine wesentlich einfachere Herstellung möglich ist. Aufgrund der Erfindung werden die einzelnen Flaschstahlanker von einer gegebenenfalls von einer Rolle abziehbaren Werkstoffbahn durch einen querverlaufenden wellenförmigen oder zickzackförmigen Schnitt abgetrennt, wobei dieser Schnitt durch Scheren, Stanzen od. dgl. vollzogen werden kann. Die so gewonnenen Flachstahlanker erhalten durch eine solche Herstellung ihre gewünschte Randprofilierung, damit die erforderliche Ausreissfestigkeit erreicht werden kann.

Die Erfindung schliesst nicht aus, dass der Flachstahlanker auch mit kleinen Löchern bzw. Durchbrechungen und auch mit Einsenkungen versehen werden kann. Die dazu erforderlichen Arbeitsgänge können zusammen mit den Manipulationen durchgeführt werden, mit denen der Flachstahlanker von der Werkstoffbahn abgetrennt wird.

Die erwähnte Werkstoffbahn, von der die Flachstahlanker abgetrennt werden, kann eine Breite haben, die der Länge eines Flachstahlankers entspricht, jedoch ist es auch möglich Breiten zu wählen, die das Zweifache, Dreifache od. dgl., also das Mehrfache einer Ankerlänge entspricht.

Weitere Einzelheiten der Erfindung werden anhand der Zeichnung erläutert, in der Ausführungsbeispiele der Erfindung dargestellt sind. Es zeigen :
Fig. 1 eine Stossverbindung eines Mauerwerks in der Ansicht,
Fig. 2 die Verbindung gemäss Fig. 1 im Grundriss,
Fig. 3 einen Schnitt nach der Linie III - III von Fig. 2,
Fig. 4 einen Flachstahlanker für die Verbindung nach den Fig. 1 - 3 im Grundriss,
Fig. 5 einen geringfügig abgewandelten Flachstahlanker im Teilgrundriss,
Fig. 6 einen Schnitt nach der Linie VI - VI von Fig. 4,
Fig. 7 eine Werkstoffbahn zur Herstellung eines Flachstahlankers in schaubildlicher Darstellung,
Fig. 8 und 9 je Teilgrundrisse abgewandelter Randprofilierungen von Flachstahlankern.

Das z.B. aus Kalksandsteinen 1 bestehende Mauerwerk mit der Längswand 2 und der zu sichernden Querwand 3 weist - in der Darstellung übertrieben wiedergegebene Fugen 4 auf, in denen sich das Bindemittel bzw. der Mörtel befindet. In einer waagerechten Fuge 4 etwa zur Hälfte in der Längswand 2 und zur anderen Hälfte in der Querwand 3 befindet sich ein Flachstahlanker 5, der als schmaler Streifen mit einer Wandstärke von etwa 0.5 mm ausgebildet und aus Edelstahl oder einem anderen, nichtrostenden Stahl gefertigt ist.

Die parallel zueinander verlaufenden Längskanten 6 sind aufgrund der Erfindung in besonderer Weise gestaltet bzw. profiliert, um die Fixierung des Flachstahlankers in den Fugen 4 zu verbessern. Der verbesserten Fixierung dienen auch in einer Reihe angeordnete flache Einsenkungen 7, die einen etwa dreieckigen Grundriss haben. Dabei sind die in jeder Hälfte befindlichen Einsenkungen 7 so angeordnet, dass ihre Spitzen 8 in die gleiche Richtung weisen, während die Spitzen 8 aller Einsenkungen 7 zur Ankermitte bei 10 weisen. Diese Formgebung hat den Vorteil einer verbesserten Halterung jeder Hälfte der Flachstahlanker 5. In jeder Einsenkung 7 kann noch eine kleine Durchbrechung 9 zur Luftabführung bzw. zum Eindringen des Bindemittels vorgesehen sein. Ferner kann sich auch noch in der Ankermitte bei 10 eine quadratische oder ähnlich geformte Einsenkung 7 befinden.

Gemäss Fig. 4 und 5 sind die Längskanten 6 schwach zickzackförmig verlaufend gestaltet, sie erstrecken sich über die gesamte Ankerlänge und befinden sich auch auf beiden Seiten des Flachstahlankers.

Die Kantenprofilierung wird durch eine gedachte, längs zum Anker verlaufende Gerade 11 bestimmt. Der Abstand der zu beiden Seiten befindlichen Geraden 11 entspricht dabei der Nennbreite bzw. der aktiven Breite B des Flachstahlankers. Bei der dargestellten Zickzackgestalt der Längskanten 6 verläuft der Körper des Flachstahlankers 5 insgesamt zickzackförmig, da die benachbarten, an gegenüberliegenden Seiten des Ankers befindlichen Kantenteile 12, 13 parallel zueinander verlaufen. Da die Gerade 11 die Kantenteile 12, 13 halbiert, ergeben sich von der Geraden 11 aus sich nach aussen erstreckende Vorsprünge 14 (schraffiert dargestellt) in Dreiecksform und ebenfalls schraffiert dargestellte Ausnehmungen 15 in Dreiecksform. Diese Dreiecke bzw. Vorsprünge 14 und Ausnehmungen 15 stimmen der Form nach und der Grösse nach deckungsgleich überein, wobei jedoch die Spitzen in entgegengesetzte Richtungen - quer zur Längsrichtung des Ankers - zeigen. Die Masse d stimmen also überein; die Länge L ist das Doppelte Mass der Dreiecke 14, 15. In der Praxis kann das Mass d etwa 2 - 4 mm betragen; das Mass L kann mit etwa 5 - 10 cm gewählt werden.

Bei der Ausführung gemäss Fig. 6 verlaufend die Seitenkanten 6 in etwa nach einer Sinuslinie; die Masse s sind dann die Amplituden, während das Mass L die Schwingungsweite bestimmt.

Die Ausführung nach Fig. 9 zeigt eine gegenüber Fig. 5 verkleinerte Zickzackteilung. Aber auch hier werden die beiden Seitenkanten 6 so gestaltet, dass sich jeweils der Grund 16 einer Ausnehmung 15 der am weitesten ausladenden Stelle 17 der Vorsprünge 14 genau gegenüberliegt.

Ein besonderer Vorteil der Erfindung besteht darin, dass die Herstellung der einzelnen Flachstahlanker durch Abtrennen von einer Werkstoffbahn 18 geschehen kann, die auch einen Wickel 19 bilden kann, um so von diesem die Werkstoffbahn 18 abziehen zu können. Das Abtrennen der einzelnen Flachstahlanker 5 geschieht durch Schneiden, Stanzen oder dgl.. Mit dem Abtrennen wird dem Flachstahlanker seine endgültige abfallfreie Endgestalt vermittelt, also auch schon die besondere Profilierung der Seitenkanten 6. Dies ist deshalb möglich, weil die Grössen der Teilungen und der Vorsprünge bzw. Ausnehmungen (Flächen bei 14 und 15) alle aufeinander abgestimmt sind.

Die Einsenkungen 7 und die Löcher 9 können zusammen mit dem Abtrennen der einzelnen Flachstahlanker 5 von der Werkstoffbahn 18 erzeugt werden.

## Patentansprüche

1. Flachstahlanker für Mauerwerk, der an beiden seitlichen Rändern profiliert und mit von einer gedachten , längs zum Flachstahlanker (5) verlaufenden Geraden (11) ausgehenden, seitlich nach aussen gerichteten Vorsprüngen (14) und nach innen gerichteten Ausnehmungen (15) versehen ist, wobei die Vorsprünge (14) und die Ausnehmungen (15) deckungsgleich und von wellen- oder zickzackförmig verlaufenden Linien begrenzt sind in der Weise, dass der Flachstahlanker (5) im Grundriss gesehen wellen- oder zickzackförmig gestaltet ist und eine Ausnehmung (15) auf der einen Seite des Flachstahlankers (5) einem Vorsprung (24) auf der anderen Seite des Flachstahlankers (5) gegenüberliegt, dadurch gekennzeichnet, dass der Flachstahlanker (5) als Anker für Stumpfstösse im Mauerwerk mit einer sich über die gesamte Ankerlänge erstreckenden, beidseitigen Randprofilierung ausgebildet ist.

2. Flachstahlanker nach Anspruch 1, dadurch gekennzeichnet, dass die Quererstreckung (d) der Vorsprünge (14) und der Ausnehmungen (15) je etwa 2 - 4 mm beträgt.

3. Flachstahlanker nach Anspruch 1, dadurch gekennzeichnet, dass die Längserstreckung (L) einer Ausnehmung (15) und zusätzlich eines Vorsprungs (14) etwa 5 - 10 cm beträgt.

4. Flachstahlanker nach Anspruch 1, dadurch gekennzeichnet, dass er mit in Längsrichtung des Flachstahlankers (5) hintereinander angeordneten flachen Einsenkungen (7) versehen ist, die gegenüber der durch die Flachstahlanker bestimmten Ebene vorspringen.

5. Flachstahlanker nach Anspruch 4, dadurch gekennzeichnet, dass sich die Einsenkungen (7) - im Grundrisss des Flachstahlankers gesehen - zur Mitte (10) des Flachstahlankers (5) hin verjüngen, insb. die Einsenkungen etwa dreieckig gestaltet sind.

6. Flachstahlanker nach Anspruch 4, dadurch gekennzeichnet, dass die Einsenkungen (7) mit kleinen, die Ankerwandung durchsetzenden Löchern (9) versehen sind.

7. Verfahren zur Herstellung von Flachstahlankern nach Anspruch 1, dadurch gekennzeichnet, dass die Flachstahlanker (5) der Reihe nach durch einen wellen- oder zickzackförmigen Schnitt von einer Werkstoffbahn (18) abgetrennt werden, deren Breite ein Mehrfaches der Ankerlänge beträgt , und dass ein so erhaltener Streifen in zwei oder mehrere Flachstahlanker (5) als Längenabschnitte dieses Streifens aufgeteilt wird.

8. Verfahren zur Herstellung von Flachstahlankern nach Anspruch 4, dadurch gekennzeichnet, dass die Flachstahlanker (5) von einer Werkstoffbahn (18) der Reihe nach durch einen wellen- oder zickzackförmigen Schnitt abgetrennt werden, wobei die Einsenkungen (7) während des Abtrennens der Flachstahlanker (5) von der Werkstoffbahn (18) erzeugt werden.

9. Verfahren zur Herstellung von Flachstahlankern nach Anspruch 6, dadurch gekennzeichnet, dass die Flachstahlanker (5) von einer Werkstoffbahn (18) der Reihe nach durch einen wellen- oder zickzackförmigen Schnitt abgetrennt werden, wobei die Einsenkungen (7) bzw. die Löcher (9) während des Abtrennens der Flachstahlanker (5) von der Werkstoffbahn (18) erzeugt werden.

## Claims

1. Flat steel tie for brickwork, which is profiled at both lateral edges and is provided with laterally outwardly orientated projection members (14), which extend from an imaginary straight line (11) running longitudinally relative to the flat steel tie (5), and with inwardly orientated recesses (15), the projection members (14) and the recesses (15) being identical in area and being defined by lines which extend in an undulatory or zigzag-shaped manner such that the flat steel tie (5) has an undulatory or zigzag-shaped configuration when viewed from above, and a recess (15) on one side of the flat steel tie (5) lies opposite a projection member (14) on the other side of the flat steel tie (5), characterised in that the flat steel tie (5) is configured as a tie for butt joints in the brickwork with an edge profiling at each side, said profiling extending over the entire length of the tie.

2. Flat steel tie according to claim 1, characterised in that the transverse extension (d) of the projection members (14) and of the recesses (15) is approximately 2 - 4 mm in each case.

3. Flat steel tie according to claim 1, characterised in that the longitudinal extension (L) of a recess (15) and additionally of a projection member (14) is approximately 5 - 10 cm.

4. Flat steel tie according to claim 1, characterised in that it is provided with flat depressions (7), which are disposed one behind the other when viewed with respect to the longitudinal direction of the flat steel tie (5), and which protrude beyond the plane determined by the flat steel ties.

5. Flat steel tie according to claim 4, characterised in that - when the flat steel tie is viewed from above - the depressions (7) taper towards the centre (10) of the flat steel tie (5), and more especially the depressions have an approximately triangular configuration.

6. Flat steel tie according to claim 4, characterised in that the depresssions (7) are provided with small holes (9), which traverse the wall of the tie.

7. Method of producing flat steel ties according to claim 1, characterised in that the flat steel ties (5) are separated successively from a web of material (18) by an undulatory or zigzag-shaped incision, the width of which web being a multiple of the tie length, and in that a strip, thus obtained, is divided into two or more flat steel ties (5) as longitudinal portions of this strip.

8. Method of producing flat steel ties according to claim 4, characterised in that the flat steel ties (5) are separated successively from a web of material (18) by an undulatory or zigzag-shaped incision, the depressions (7) being produced while the flat steel ties (5) are being separated from the web of material (18).

9. Method of producing flat steel ties according to claim 6, characterised in that the flat steel ties (5) are separated successively from a web of material (18) by an undulatory or zigzag-shaped incision, the depressions (7) or respectively the holes (9) being produced while the flat steel ties (5) are being separated from the web of material (18).

## Revendications

1. Acier plat d'ancrage pour maçonnerie, qui est profilé sur les deux bords latéraux et qui est muni de parties (14) en saillie, dirigées latéralement vers l'extérieur, partant d'une droite (11) imaginaire s'étendant longitudinalement à l'acier (5) plat d'ancrage, et d'évidements (15) dirigés vers l'intérieur, les parties (14) en saillie et les évidements (15) étant en coïncidence et étant délimités par des lignes s'étendant de manière ondulée ou en zigzag de telle manière que l'acier (5) plat d'ancrage est conformé en vue en plan de manière ondulée ou en zigzag et qu'un évidement (15) d'un côté de l'acier (5) plat d'ancrage fait face à une partie (24) en saillie de l'autre côté de l'acier (5) plat d'ancrage, caractérisé en ce que l'acier (5) plat d'ancrage est réalisé en ancrage pour assemblage bout à bout dans la maçonnerie en ayant un profilage de bord situé sur les deux côtés et s'étendant tout le long de l'ancrage.

2. Acier plat d'ancrage suivant la revendication 1, caractérisé en ce que l'étendue (d) transversale des parties (14) en saillie et des évidements (15) est chaque fois d'environ 2 à 4 mm.

3. Acier plat d'ancrage suivant la revendication 1, caractérisé en ce que l'étendue (L) longitudinale d'un évidement (15) et de plus d'une partie (14) en saillie est d'environ 5 à 10 cm.

4. Acier plat d'ancrage suivant la revendication 1, caractérisé en ce qu'il est muni d'empreintes (7) plates qui sont disposées les unes derrière les autres dans la direction longitudinale de l'acier (5) plat d'ancrage et qui font saillie du niveau déterminé par l'acier plat d'ancrage.

5. Acier plat d'ancrage suivant la revendication 4, caractérisé en ce que les empreintes (7) se rétrécissent en direction du milieu (10) de l'acier (5) plat d'ancrage - en vue en plan de l'acier plat d'ancrage - notamment en ce que les empreintes sont réalisées à peu près en triangle.

6. Acier plat d'ancrage suivant la revendication 4, caractérisé en ce que les empreintes (7) sont munies de petits trous (9) traversant la cloison de l'ancrage.

7. Procédé pour fabriquer des aciers plats d'ancrage suivant la revendication 1, caractérisé en ce que les aciers (5) plats d'ancrage sont détachés les uns après les autres par une découpe ondulée ou en zigzag d'une bande (18) de matériau dont la largeur est un multiple de la longueur de l'ancrage, et en ce qu'une bande ainsi obtenue est subdivisée en deux ou plusieurs aciers (5) plats d'ancrage comme tronçons longitudinaux de cette bande.

8. Procédé de fabrication d'aciers plats d'ancrage suivant la revendication 4, caractérisé en ce que les aciers (5) plats d'ancrage sont détachés d'une bande (18) de matériau les uns après les autres par une découpe ondulée ou en zigzag, les empreintes (7) étant produites lors du détachement des aciers (5) plats d'ancrage de la bande (18) de matériau.

9. Procédé de fabrication d'aciers plats d'ancrage suivant la revendication 6, caractérisé en ce que les aciers (5) plats d'ancrage sont détachés d'une bande (18) de matériau les uns après les autres par une découpe ondulée ou en zigzag, les empreintes (7) et les trous (9) étant produits pendant le détachement des aciers (5) plats d'ancrage de la bande (18) de matériau.
